# EUROPÄISCHE PATENTSCHRIFT

(11) **EP 3 074 148 B1**
(45) Veröffentlichungstag und Bekanntmachung des Hinweises auf die Patenterteilung: **22.11.2017**
(21) Anmeldenummer: 14802876.4
(22) Anmeldetag: 24.11.2014
(51) Int. Cl.: B21B 31/24

(54) **VORRICHTUNG ZUR ANSTELLUNG EINER WALZE IN EINEM WALZGERÜST**
DEVICE FOR ADJUSTING A ROLL IN A ROLL STAND
DISPOSITIF DE MISE EN PRISE D'UN CYLINDRE DANS UNE CAGE DE LAMINOIR

(30) Priorität: 29.11.2013 DE 102013224644
(43) Veröffentlichungstag der Anmeldung: 05.10.2016
(73) Patentinhaber: SMS group GmbH, 40237 Düsseldorf (DE)
(72) Erfinder: BENDER, Hans-Jürgen, 57462 Olpe (DE)
(74) Vertreter: Klüppel, Walter
(86) Internationale Anmeldenummer: PCT/EP2014/075431
(87) Internationale Veröffentlichungsnummer: WO 2015/078822

(56) Entgegenhaltungen:
- EP-A2- 1 477 243
- GB-A- 1 221 979
- JP-A- S6 320 107

## Beschreibung

Die Erfindung betrifft eine Vorrichtung zur Anstellung einer Walze in einem Walzenständer eines Walzgerüstes. Darüber hinaus betrifft die Erfindung ein derartiges Walzgerüst zum Walzen von insbesondere metallischem Walzgut.

Vorrichtungen der genannten Art zum Anstellen einer Walze und damit zum Einstellen des Walzspaltes in einem Walzgerüst sind im Stand der Technik hinlänglich bekannt, siehe beispielsweise CN 201855834 (U), CN 201692991 (U), JP 07218300 A, JP 08108204 A, CN 201969730 (U), DE 1 293 108, US 1,190,759, GB 1 221 979 oder DE 412920.

Eine Vorrichtung zur Anstellung einer Walze in einem Walzgerüst gemäß dem Oberbegriff des Patentanspruchs 1 ist bekannt aus der japanischen Patentanmeldung JP 63020107 A. Diese Schrift offenbart ein Walzgerüst mit einem Walzenständer und der besagten Vorrichtung zur Anstellung der Walze, hier zur Anstellung der oberen Stützwalze. Die Vorrichtung umfasst einen Motor in Form eines Hydraulikmotors, welcher über ein Schneckengetriebe eine Druckspindel in Drehung versetzt. Die Druckspindel ist an der Oberseite eines Walzenständers des Walzgerüstes mit senkrechter Drehachse drehbar gelagert. Während ihrer Drehung bewegt sich die Druckspindel in vertikaler Richtung und wirkt dabei auf das Einbaustück der oberen Stützwalze. Auf diese Weise kann die Anstellkraft auf die Stütz- und Arbeitswalzen und/oder deren Position und damit auch die Größe des Walzspaltes mit Hilfe des Motors wunschgemäß eingestellt werden. Das besagte Schneckengetriebe greift außen an der Druckspindel an; es ist kostenaufwendig, raumgreifend und bedarf einer separaten Ölschmierung.

Die europäische Patentanmeldung EP 1 477 243 A2 offenbart eine Vorrichtung zur Anstellung einer Walze in einem Walzenständer eines Walzgerüstes. Die Vorrichtung weist einen Motor auf in Form eines Hydro- oder Torque-Motors zum Einstellen der vertikalen Position der Walze und eine mit dem Motor drehantreibbare Antriebswelle. Weiterhin weist die Vorrichtung eine vertikal verschiebbar gelagerte Druckspindel auf zum Übertragen einer Anstellkraft auf die Walze. Die Druckspindel weist an ihrer motorseitigen Stirnseite einen axial ausgerichteten zylinderförmigen Aufnahmeraum auf, in welchen die Antriebswelle hineinragt. Die Druckspindel und die Antriebswelle sind im Inneren des Aufnahmeraumes über eine formschlüssige Verbindung miteinander drehgekoppelt.

Ausgehend von diesem Stand der Technik liegt der Erfindung die Aufgabe zugrunde, für eine bekannte Vorrichtung zum Anstellen einer Walze in einem Walzenständer eines Walzgerüstes sowie für ein entsprechendes bekanntes Walzgerüst eine alternative formschlüssige Drehkopplung zwischen Druckspindel und Antriebswelle bereitzustellen.

Diese Aufgabe wird bezüglich der Vorrichtung zur Anstellung der Walze gelöst durch den Gegenstand des Patentanspruchs 1. Dieser ist dadurch gekennzeichnet, dass die formschlüssige Verbindung ausgebildet ist, indem die Druckspindel an der Innenseite ihres Aufnahmeraumes über ihren Umfang verteilt ein Keilnabenprofil aufweist und dass die Antriebswelle in Form einer Keilwelle ausgebildet ist zum Eingreifen in das Keilnabenprofil.

Der Begriff "motorseitige Stirnseite" bezeichnet diejenige Stirnseite der Druckspindel, welche dem Motor zugewandt ist. Der motorseitigen Stirnseite gegenüber liegt die Stirnseite, welche dem Einbaustück der Walze zugewandt ist.

Die beanspruchte Verwendung eines Hydromotors oder eines Torque-Motors bietet im Vergleich zu z. B. einem konventionellen Elektromotor, nicht Torque-Motor, den Vorteil, dass größere Drehmomente auch ohne zusätzliches Getriebe aufgebracht werden können. Außerdem kann vorteilhafterweise das ohnehin am Walzgerüst zur Walzspalteinstellung vorhandene Hydrauliksystem auch zum Betrieb des Hydraulikmotors verwendet werden.

Durch das Vorsehen des drehmoment-starken Motors in Verbindung mit der Drehkopplung zwischen Druckspindel und Antriebswelle im Inneren des zylinderförmigen Aufnahmeraumes der Druckspindel kann vorteilhafterweise auf das kostenträchtige vorgelagerte Schneckengetriebe, wie es aus dem Stand der Technik bekannt ist, verzichtet werden. Neben den Kosten für die Herstellung beziehungsweise den Kauf und die Wartung des Schneckengetriebes wird vorteilhafterweise auch der Bauraum für das vorgelagerte Schneckengetriebe eingespart.

Die Realisierung der Keilnabe erfolgt vorteilhafterweise dadurch, dass an der motorseitigen Stirnseite der Druckspindel in axialer Richtung eine Keilnabenhülse eingesetzt ist, welche drehfest und vorzugsweise auch in axialer Richtung verschiebesicher mit der Druckspindel verbunden ist und welche den Aufnahmeraum mit dem Keilnabenprofil ausbildet. Die Verwendung der Keilnabenhülse bietet zum einen den Vorteil, dass sie einfacher und preisgünstiger herstellbar ist als die Ausbildung des Keilnabenprofils direkt an der Innenseite des Aufnahmeraumes der Druckspindel. Zum anderen bietet die Keilnabenhülse den Vorteil, dass sie bei Verschleiß des Keilnabenprofils als Verschleißteil einfach ausgetauscht werden kann.

Zwischen dem Motor und der Antriebswelle ist vorteilhafterweise eine Kupplung vorgesehen, um den Motor - falls z. B. zu Wartungszwecken erforderlich - von der Antriebswelle abkoppeln zu können.

Die oben genannte Aufgabe der Erfindung wird bezüglich des Walzgerüstes durch den Gegenstand des Patentanspruchs 5 gelöst. Die Vorteile dieses Walzgerüstes entsprechen den oben mit Bezug auf die beanspruchte Vorrichtung zum Anstellen einer Walze genannten Vorteilen.

Gemäß einem ersten Ausführungsbeispiel umfasst das Walzgerüst ein Axiallager zum drehbaren Lagern der Antriebswelle und wird das Axiallager mit Hilfe einer auf der Oberseite des Walzenständers montierten ersten Abstützeinrichtung in einem fest vorgegebenen vertikalen Abstand zur Oberseite des Walzenständers gehalten. Durch diese konstruktive Maßnahme wird vorteilhafterweise gewährleistet, dass auch die drehbar gelagerte Antriebswelle in einer festen vertikalen Relativposition, insbesondere in einem fest vorgegebenen vertikalen Abstand zum Walzenständer gehalten wird. Die Ausbildung des Axiallagers als Pendelrollenlager ermöglicht der Antriebswelle vorteilhafterweise Freiheitsgrade in radialer Richtung, z. B. eine Taumelbewegung. Durch die Gewährung dieser Freiheitsgrade wird eine mechanische Überbelastung der Antriebswelle auch bei unrunder Drehbewegung der Druckspindel verhindert.

Das Axiallager ist in einer Schmiermittelkammer angeordnet, welche über einen Schmiermittelzulauf mit Schmiermittel versorgt wird. An der Unterseite der Schmiermittelkammer ist ein Überlauf für das Schmiermittel angeordnet, welcher gewährleistet, dass der Pegelstand des Schmiermittels im Inneren der Schmiermittelkammer einen vorbestimmten Pegelstand, vorgegeben durch die Höhe des Überlaufs, nicht übersteigt.

Das durch den Überlauf ablaufende überschüssige Schmiermittel wird erfindungsgemäß von einem schalenförmigen Deckel an der motorseitigen Stirnseite der Druckspindel aufgefangen und von dort durch einen ersten Ringspalt zwischen der Antriebswelle und dem Rand einer kreisförmigen Öffnung, durch welche die Antriebswelle hindurch geführt ist, in den zylinderförmigen Aufnahmeraum der Druckschraube geleitet. Aus dem zylinderförmigen Aufnahmeraum wird das Schmiermittel dann weiter über einen Schmiermittelablauf in einen zweiten Ringspalt zwischen der Druckspindel und der Innenseite einer Bohrung in dem Walzenständer geleitet zur dortigen Schmierung der Druckspindel.

Der Beschreibung sind zwei Figuren beigefügt, wobei
- Figur 1: eine schematische Ansicht der erfindungsgemäßen Vorrichtung; und
- Figur 2: eine Detaildarstellung von Figur 1.
zeigt.

Figur 1 zeigt die erfindungsgemäße Vorrichtung 100 zur Anstellung einer Walze in einem Walzenständer 210 eines Walzgerüstes. Die Vorrichtung umfasst einen Motor 110, vorzugsweise einen Torque-Motor oder einen Hydraulikmotor, kurz Hydrometer genannt, zum Bereitstellen einer Anstellposition für die Walze. Der Motor 110 ist oberhalb des Ständers 210 angeordnet und wird dort von einer zweiten Abstützeinrichtung 250 gegenüber der Oberseite des Walzenständers 210 abgestützt, wobei sich die zweite Abstützeinrichtung ihrerseits wiederum auf einer ersten Abstützeinrichtung 240 abstützt. Mit Hilfe der Abstützeinrichtungen wird der Motor 110 in einem festen Abstand d2 zur Oberseite des Walzenständers 210 positioniert. Der Hydraulikmotor ist axial ausgerichtet zu einer Antriebswelle 120, welche von ihm drehangetrieben wird. Zwischen der Antriebswelle 120 und dem Motor ist vorzugsweise eine Kupplung 150 vorgesehen, welche innerhalb der zweiten Abstützeinrichtung angeordnet ist. Die Antriebswelle 120 wird in einem Axiallager 230, welches, wie in Figur 1 gezeigt, beispielhaft im Übergangsbereich zwischen der ersten und der zweiten Abstützeinrichtung 240, 250 in einer vorbestimmten Höhe d1 über der Oberseite des Walzenständers 210 angeordnet ist, gehalten. Durch die Lagerung der Antriebswelle 120 in dem Axiallager wird auch die Antriebswelle in einer vordefinierten Relativposition bzw. Höhe zu dem Walzenständer 210 gehalten.

Die Antriebswelle 120 dient zum Übertragen eines durch den Motor 110 vorgegebenen Drehmomentes auf eine Druckspindel 130, welche ihrerseits zum Übertragen der Anstellkraft auf die Walze dient. Die Welle des Motors 110 auf einer Seite der Kupplung, die Antriebswelle 120 auf der anderen Seite der Kupplung und die Drehspindel 130 sind axial in Reihe angeordnet; das heißt ihre jeweiligen Mittellinien fluchten in axialer, hier senkrechter Richtung W.

Der Hydro- oder Torque-Motor ist vorzugsweise ausgebildet zum Aufbringen eines Nenndrehmoments bei Vorgerüsten einer konventionellen Warmbandstraße von > 4 kNm oder bei schweren Blechgerüsten von > 30 kNm. Diese Werte gelten unter der Annahme sehr günstiger, geringer Reibverhältnisse; aus Sicherheitsgründen sind diese Werte für die parktische Anwendung noch mit einem Sicherheitsfaktor zu beaufschlagen.
An der motorseitigen Stirnseite 132 der Druckspindel 130 ist ein axial ausgerichteter zylinderförmiger Aufnahmeraum 140 ausgebildet zur Aufnahme der Antriebswelle 120 in zusammengebautem Zustand der Vorrichtung. Zum Übertragen des von dem Motor vorgegebenen Drehmomentes auf die Druckspindel 130 ist die Antriebswelle 120 mit der Druckspindel 130 im Inneren des Aufnahmeraumes 140, vorzugsweise formschlüssig, drehgekoppelt. Beispielsweise ist die Druckspindel 130 an der Innenseite ihres Aufnahmeraumes 140 als Keilnabe, das heißt über den Umfang verteilt mit einem Keilnabenprofil ausgestattet, und gleichzeitig ist die Antriebswelle in Form einer Keilwelle ausgebildet zum Eingreifen in das Keilnabenprofil der Druckspindel 130. Alternativ kann die formschlüssige Verbindung auch durch Ausbildung des Aufnahmeraums der Druckspindel als Vielkantnabe und der Antriebswelle als Vielkantwelle realisiert sein, wobei die Vielkantwelle mit der Vielkantnabe in Eingriff bringbar ist.

An ihrem motorfernen Ende wirkt die Druckspindel über einen sogenannten Drucktopf 160 auf das Einbaustück der Walze in dem Walzgerüst. Bei einem Duogerüst, welches nur zwei Arbeitswalzen aufweist, wirkt die Druckspindel 130 über den Drucktopf 160 auf die Lagerbuchsen, auch Einbaustücke genannt, der Arbeitswalzen, während sie bei einem Quartogerüst, aufweisend zwei Arbeits- und zwei Stützwalzen, auf die Einbaustücke der Stützwalzen wirkt. Der Drucktopf 160 dient dazu, die Drehbewegung der Spindel von deren gleichzeitiger Vertikalbewegung zu entkoppeln, so dass auf das jeweilige Einbaustück der anzustellenden Walze eine reine Vertikalbewegung ohne Rotationsanteil wirkt. Die Vertikalbewegung der Druckspindel 130 wird durch eine Druckmutter 170 bewirkt, welche drehfest in dem Walzenständer 210 eingebaut ist. Die Druckspindel 130 ist in die Druckmutter 170 eingeschraubt. Wenn die Drehspindel 130 mit Hilfe der Antriebs- bzw. Keilwelle 120 in Rotation versetzt wird, bewirkt die Druckmutter gleichzeitig auch die Vertikalbewegung der Druckspindel, wodurch sich die Anstellposition für das unterhalb des Drucktopfes 160 angeordnete Einbaustück der Walze einstellen lässt.

Figur 2 zeigt einige der bereits in Figur 1 gezeigten Elemente der erfindungsgemäßen Vorrichtung detaillierter. Konkret ist beispielsweise das Keilnabenprofil 134 an der Innenseite des zylinderförmigen Aufnahmeraumes 140 zu erkennen, wobei dieses Keilnabenprofil in einer Keilnabenhülse 135 ausgebildet ist, welche in Figur 2 sowohl im Längsschnitt wie auch im Querschnitt gezeigt ist. Die Keilnabenhülse kann ihrerseits beispielsweise über Passfedern, in Figur 2 nicht gezeigt, verdrehsicher in dem Aufnahmeraum 140 angeordnet sein. Komplementär zu dem Keilnabenprofil ist die Keilwelle 120 ausgestaltet, welche zwecks Übertragung des Drehmomentes in die Keilnabe eingreift.

In Figur 2 ist weiterhin zu erkennen, dass zwischen der ersten Abstützeinrichtung 240 und der zweiten Abstützeinrichtung 250, welche jeweils auch als Laternen bezeichnet werden, eine Schmiermittelkammer 245 angeordnet ist, welche über einen Schmiermittelzulauf 246 mit Schmiermittel versorgt wird. Das Schmiermittel dient insbesondere zum Schmieren des Axiallagers 230. An der Unterseite der Schmiermittelkammer 245 ist ein Überlauf 247 ausgebildet, welcher gewährleistet, dass Schmiermittel in der Schmiermittelkammer 245 einen durch die Höhe des Überlaufs definierten Pegelstand nicht überschreitet. Überschüssiges Schmiermittel fließt durch den Überlauf 247 aus der Schmiermittelkammer ab in einen darunter befindlichen schalenförmigen Deckel 136, welcher auf der motorseitigen Stirnseite der Druckspindel 130 angeordnet ist. Der Deckel 136 weist eine kreisförmige Öffnung auf zum Durchführen der Keilwelle 120. Zwischen der Keilwelle 120 und dem Rand der kreisförmigen Öffnung des Deckels ist ein Ringspalt 248 ausgebildet durch welchen das Schmiermittel weiter nach unten in den Aufnahmeraum 140 abfließt zum Schmieren des dort befindlichen Vielkant- oder Keilgetriebes, jeweils bestehend aus Nabe und Welle. Von dem Aufnahmeraum 140 fließt das Schmiermittel dann weiter über einen Schmiermittelablauf 249 in der Druckschraube in einen zweiten Ringspalt 270 zwischen der Druckspindel 130 und einer Bohrung in dem Walzenständer 210, in welcher die Druckspindel gelagert ist.

Wie in den Figuren 1 und 2 zu erkennen ist, sind sämtliche Komponenten der erfindungsgemäßen Vorrichtung, d. h. der Motor 110, die Kupplung 150, die Antriebs- bzw. Keilwelle 120 und die Druckspindel 130 axial zueinander ausgerichtet. Der Motor treibt die Antriebswelle - über die Kupplung - direkt an.

Oberhalb des Motors 110 kann ein Positionsgeber 180 ortsfest angeordnet sein zum Erfassen der jeweils aktuellen Position der Walze 260. Der Positionsgeber weißt beispielsweise eine Geberstange 182 auf, welche vorzugsweise in einer axialen Bohrung 192 geführt ist. Die Bohrung geht durch den Motor 110, durch die Kupplung 150, durch die Antriebswelle bzw. Keilwelle 120 und durch die Druckspindel 130 bis auf den Drucktopf 160. Die Geberstange 182 ragt ein stückweit in die Bohrung der Druckspindel hinein und ist dort durch einen ringförmigen Magneten 190 hindurchgeführt, welcher fest mit der Druckspindel verbunden ist. Bei einer Vertikalbewegung der Druckspindel wird der Magnet relativ zu der ortsfesten Geberstange 182 vertikal verfahren. Aufgrund dieser Relativbewegung zwischen Magnet und Geberstange erfasst der Positionsgeber 180 die jeweils aktuelle Position der Druckspindel 130.

### Bezugszeichenliste

- 100: Vorrichtung
- 110: Motor
- 120: Antriebswelle
- 122: Zähne der Keilwelle
- 130: Druckspindel
- 132: motorseitige Stirnseite der Druckspindel
- 134: Keilnabenprofil
- 135: Keilnabenhülse
- 136: Deckel
- 140: Aufnahmeraum
- 150: Kupplung
- 160: Drucktopf
- 170: Druckmutter
- 180: Positionssensor
- 182: Geberstange
- 190: Magnet ringförmig
- 192: Bohrung

- 210: Walzenständer
- 220: Einbaustück
- 230: Axiallager
- 240: erste Abstützeinrichtung
- 245: Schmiermittelkammer
- 246: Schmiermittelzulauf
- 247: Überlauf
- 248: erster Ringspalt
- 249: Schmiermittelablauf
- 250: zweite Abstützeinrichtung
- 260: Walze
- 270: zweiter Ringspalt zwischen Druckspindel und Walzenständer

- d1: Abstand des Axiallagers zur Oberseite des Walzenständers
- d2: Abstand des Motors zur Oberseite des Walzenständers
- W: vertikale axiale Richtung

## Patentansprüche

1. Vorrichtung (100) zur Anstellung einer Walze (260) in einem Walzenständer (210) eines Walzgerüstes, wobei die Vorrichtung aufweist:
einen Motor (110) in Form eines Hydro- oder Torque-Motors zum Einstellen der vertikalen Position der Walze; und
eine mit dem Motor drehantreibbare Antriebswelle (120);
eine vertikal verschiebbar gelagerte Druckspindel (130) zum Übertagen der Anstellkraft auf die Walze;
wobei die Druckspindel an ihrer motorseitigen Stirnseite (132) einen axial ausgerichteten zylinderförmigen Aufnahmeraum (140) aufweist;
wobei die Antriebswelle (120) in den Aufnahmeraum der Druckspindel hineinragt; und
wobei die Druckspindel (130) und die Antriebswelle (120) im Innern des Aufnahmeraumes (140) über eine formschlüssige Verbindung miteinander drehgekoppelt sind;
**dadurch gekennzeichnet,**
**dass** die formschlüssige Verbindung ausgebildet ist, indem die Druckspindel (130) an der Innenseite ihres Aufnahmeraumes über ihren Umfang verteilt ein Keilnabenprofil (134) aufweist, und
**dass** die Antriebswelle (120) in Form einer Keilwelle ausgebildet ist zum Eingreifen in das Keilnabenprofil.

2. Vorrichtung nach Anspruch 1,
**dadurch gekennzeichnet,**
**dass** an der motorseitigen Stirnseite der Druckspindel in axialer Richtung eine Keilnabenhülse (135) eingesetzt ist, welche drehfest mit der Druckspindel (130) verbunden ist und welche die Innenseite des Aufnahmeraums (140) mit dem Keilnabenprofil (134) ausbildet.

3. Vorrichtung (100) nach einem der vorangegangenen Ansprüche,
**dadurch gekennzeichnet, dass**
eine Kupplung (150) vorgesehen ist zum lösbaren Drehkoppeln der Antriebswelle (120) mit dem Motor (110).

4. Vorrichtung nach einem der vorangegangenen Ansprüche
**dadurch gekennzeichnet,**
**dass** der Motor (110), die Antriebswelle (120) und die Drehspindel axial in Reihe angeordnet sind.

5. Walzgerüst mit:
einem Walzenständer (210) auf der Antriebsseite und einem Walzenständer auf der Bedienseite des Walzgerüstes zwischen denen Walzen zum Walzen von Walzgut in Einbaustücken (220) drehbar gelagert sind, wobei mindestens einer der Walzenständer
**gekennzeichnet ist durch**
die Vorrichtung (100) nach einem der vorangegangenen Ansprüche.

6. Walzgerüst nach Anspruch 5,
**gekennzeichnet durch**
ein Axiallager (230) zum drehbaren Lagern der Antriebswelle (120); und eine auf der Oberseite des Walzenständers montierte erste Abstützeinrichtung (240) zum Halten des Axiallagers in einem fest vorgegebenen vertikalen Abstand (d1) zu der Oberseite des Walzenständers und zum Halten der drehbar gelagerten Antriebswelle (120) in einer festen vertikalen Relativposition zum Walzenständer (210).

7. Walzgerüst nach Anspruch 6,
**dadurch gekennzeichnet, dass**
das Axiallager als Pendelrollenlager ausgebildet ist.

8. Walzgerüst nach Anspruch 6 oder 7, wobei mindestens einer der Walzenständer
**gekennzeichnet ist durch**
eine zweite Abstützeinrichtung (250), welche sich auf der ersten Abstützeinrichtung (240) abstützt zum Halten des Motors (110) in einem fest vorgegebenen vertikalen Abstand (d2) zu der Oberseite des Walzenständers.

9. Walzgerüst nach einem der Ansprüche 6 bis 8,
**dadurch gekennzeichnet,**
**dass** zwischen der ersten und der zweiten Abstützeinrichtung (240, 250) auf Höhe des Axiallagers (230) eine Schmiermittelkammer (245) mit einem Schmiermittelzulauf (246) und mit mindestens einer kreisförmigen Öffnung zum Durchführen der Antriebswelle (120) vorgesehen ist zum Schmieren des Axiallagers, wobei an der Unterseite der Schmiermittelkammer ein Überlauf (247) für das Schmiermittel ausgebildet ist.

10. Walzgerüst nach Anspruch 9,
**dadurch gekennzeichnet,**
**dass** an der motorseitigen Stirnseite der Druckspindel ein schalenförmiger Deckel (136) vorgesehen ist zum Auffangen des durch den Überlauf (247) nach unten ablaufenden Schmiermittels, wobei der Deckel eine weitere kreisförmige Öffnung aufweist zum Durchführen der Antriebswelle (120), wobei zwischen der Antriebswelle und dem Rand der weiteren kreisförmigen Öffnung ein erster Ringspalt (248) verbleibt, und
**dass** unterhalb des zylinderförmigen Aufnahmeraumes (140) in der Druckspindel (130) ein Schmiermittlablauf (249) vorgesehen ist zum Abführen des durch den ersten Ringspalt hindurchtretenden und im Innern des Aufnahmeraumes an der Antriebswelle entlang nach unten geflossenen Schmiermittels in einen zweiten Ringspalt (270) zwischen der Druckspindel (130) und einer Bohrung in dem Walzenständer (210).

## Claims

1. Device (100) for adjusting a roll (260) in a roll housing (210) of a roll stand, wherein the device comprises:
a motor (110) in the form of a hydro-motor or torque-motor for setting the vertical position of the roll; and
a drive shaft (120) rotationally drivable by the motor;
a pressure spindle (130), which is mounted to be vertically displaceable, for transmitting the adjusting force to the roll;
wherein the pressure spindle has at the end (132) thereof at the motor side an axially oriented cylindrical receiving space (140);
wherein the drive shaft (120) projects into the receiving space of the pressure spindle; and
wherein the pressure spindle (130) and the drive shaft (120) are coupled together in the interior of the receiving space (140) by way of a mechanically positive connection to be secure against relative rotation;
**characterised in that**
the mechanically positive connection is formed **in that** the pressure spindle (130) has at the inner side of the receiving space thereof an internal spline (134) distributed around its circumference and
the drive shaft (120) is constructed in the form of a splined shaft for engagement in the internal spline.

2. Device according to claim 1, **characterised in that** an internally splined sleeve (135) is inserted at the motor-side end of the pressure spindle in axial direction, which sleeve is connected with the pressure spindle (130) to be secure against relative rotation and forms the inner side of the receiving space (140) with the internal spline (134).

3. Device (100) according to any one of the preceding claims, **characterised in that** a coupling (150) is provided for detachable rotational coupling of the drive shaft (120) to the motor (110).

4. Device according to any one of the preceding claims, **characterised in that** the motor (110), the drive shaft (120) and the rotary spindle are arranged axially in a line.

5. Roll stand with:
a roll housing (210) on the drive side and a roll housing on the operating side of the roll stand, between which rolls for the rolling of rolling material are rotatably mounted in chocks (220), wherein at least one of the roll housings is **characterised by** the device (100) according to any one of the preceding claims.

6. Roll stand according to claim 5, **characterised by** an axial bearing (230) for rotatable mounting of the drive shaft (120); and a first support device (240), which is mounted on the upper side of the roll housing, for holding the axial bearing at a fixedly predetermined vertical spacing (d1) from the upper side of the roll housing and for holding the rotatably mounted drive shaft (120) at a fixed vertical relative position with respect to the roll housing (210).

7. Roll stand according to claim 6, **characterised in that** the axial bearing is constructed as a pendulating roller bearing.

8. Roll stand according to claim 6 or 7, wherein at least one of the roll housings is **characterised by** a second support device (250), which is supported on the first support device (240), for holding the motor (110) at a fixedly predetermined vertical spacing (d2) from the upper side of the roller housing.

9. Roll stand according to any one of claims 6 to 8, **characterised in that** a lubricant chamber (245) with a lubricant feed (246) and with at least one circular opening for passage of the drive shaft (120) is provided between the first and second support devices (240, 250) at the height of the axial bearing (230) for lubrication of the axial bearing, wherein an overflow (247) for the lubricant is formed at the lower side of the lubricant chamber.

10. Roll stand according to claim 9, **characterised in that** provided at the motor-side end of the pressure spindle is a shell-shaped housing (136) for collecting the lubricant draining off downwardly through the overflow (247), wherein the cover has a further circular opening for passage of the drive shaft (120) and wherein a first annular gap (248) is left between the drive shaft and the edge of the further circular opening, and that provided below the cylindrical receiving chamber (140) in the pressure spindle (130) is a lubricant drain (249) for draining the lubricant, which has passed through the first annular gap and which has flowed downwardly in the interior of the receiving space along the drive shaft, into a second annular gap (270) between the pressure spindle (130) and a bore in the roll housing (210).

## Revendications

1. Dispositif (100) pour le positionnement d'un cylindre (260) dans un support de cylindre (210) d'une cage de laminoir, dans lequel le dispositif présente :
un moteur (110) sous la forme d'un moteur hydraulique ou d'un moteur-couple pour le réglage de la position verticale du cylindre ; et
un arbre d'entraînement (120) qui peut être entraîné en rotation avec le moteur ;
une broche de compression (130) montée en mobilité verticale pour la transmission de la force de positionnement au cylindre ;
dans lequel la broche de compression présente, sur son côté frontal (132) du côté du moteur, un espace de réception de forme cylindrique (140) orienté en direction axiale ;
dans lequel l'arbre d'entraînement (120) pénètre dans l'espace de réception de la broche de compression ; et
dans lequel la broche de compression (130) et l'arbre d'entraînement (120) sont couplés en rotation réciproque à l'intérieur de l'espace de réception (140) via une liaison par complémentarité de forme ;
**caractérisé en ce que** la liaison par complémentarité de forme est réalisée par le fait que la broche de compression (130) présente, contre le côté interne de son espace de réception, un profil en forme de moyeu cannelé (134) réparti sur sa périphérie ; et
**en ce que** l'arbre d'entraînement (120) est réalisé sous la forme d'un arbre cannelé à des fins d'engrènement dans le profil en forme de moyeu cannelé.

2. Dispositif selon la revendication 1, **caractérisé en ce que**, sur le côté frontal de la broche de compression du côté du moteur, est inséré un manchon de moyeu cannelé (135) en direction axiale, qui est relié en antirotation à la broche de compression (130) et qui réalise le côté interne de l'espace de réception (140) avec le profil en forme de moyeu cannelé.

3. Dispositif (100) selon l'une quelconque des revendications précédentes, **caractérisé en ce qu'**un accouplement (150) est prévu pour l'accouplement rotatif amovible de l'arbre d'entraînement (120) avec le moteur (110).

4. Dispositif selon l'une quelconque des revendications précédentes, **caractérisé en ce que** le moteur (110), l'arbre d'entraînement (120) et la broche de compression sont disposés en série en direction axiale.

5. Cage de laminoir comprenant :
un support de cylindre (210) du côté entraînement et un support de cylindre du côté commande de la cage de laminoir, entre lesquels sont montés en rotation des cylindres pour le laminage d'un produit à laminer dans des empoises (220), dans laquelle au moins un des supports de cylindre est **caractérisé par** le dispositif (100) selon l'une quelconque des revendications précédentes.

6. Cage de laminoir selon la revendication 5, **caractérisée par** un palier axial (230) pour le montage rotatif de l'arbre d'entraînement (120) ; et par un premier mécanisme d'appui (240) monté sur le côté supérieur du support de cylindre pour maintenir le palier axial à une distance verticale fixe prédéfinie (d1) par rapport au côté supérieur du support de cylindre et pour maintenir l'arbre d'entraînement (120) monté en rotation dans une position relative verticale fixe par rapport au support de cylindre (210).

7. Cage de laminoir selon la revendication 6, **caractérisée en ce que** le palier axial est réalisé sous la forme d'un palier à roulement à rouleaux.

8. Cage de laminoir selon la revendication 6 ou 7, dans laquelle au moins un des supports de cylindre est **caractérisé par** un second mécanisme d'appui (250) qui vient s'appuyer sur le premier mécanisme d'appui (240) pour le maintien du moteur (110) à une distance verticale fixe prédéfinie (d2) par rapport au côté supérieur du support de cylindre.

9. Cage de laminoir selon l'une quelconque des revendications 6 à 8, **caractérisée en ce qu'**on prévoit, entre le premier et le second mécanisme d'appui (240, 250) à hauteur du palier axial (230) une chambre de lubrifiant (245) comprenant une entrée pour le lubrifiant (246) et comprenant au moins une ouverture de forme circulaire pour le passage de l'arbre d'entraînement (120) pour la lubrification du palier axial, dans laquelle un trop-plein (247) pour le lubrifiant est réalisé contre le côté inférieur de la chambre de lubrifiant.

10. Cage de laminoir selon la revendication 9, **caractérisée en ce qu'**on prévoit, sur le côté frontal de la broche de compression du côté du moteur, un couvercle (136) en forme de coquille pour la réception du lubrifiant qui s'écoule vers le bas à travers le trop-plein (247), dans laquelle le couvercle présente une ouverture supplémentaire de forme circulaire pour le passage de l'arbre d'entraînement (120), dans laquelle un premier espace annulaire (248) subsiste entre l'arbre d'entraînement et le bord de l'ouverture supplémentaire de forme circulaire, et **en ce qu'**on prévoit, en dessous de l'espace de réception (140) de forme cylindrique dans la broche de compression (130), une sortie pour le lubrifiant (249) à des fins d'évacuation du lubrifiant, qui s'est écoulé vers le bas en traversant le premier espace annulaire et en passant le long de l'arbre d'entraînement à l'intérieur de l'espace de réception, dans un second espace annulaire (270) entre la broche de compression (130) et un alésage pratiqué dans le support de cylindre (210).
